# DEMANDE DE BREVET EUROPEEN

(11) **EP 1 026 617 A1**
(43) Date de publication de la demande: **09.08.2000**
(21) Numéro de dépôt: 99403193.8
(22) Date de dépôt: 17.12.1999
(51) Int. Cl.: G06K 7/00

(54) **Dispositif de lecture de cartes ou badges à réveil de l'électronique de lecture**

(30) Priorité: 18.12.1998 FR 9815996
(71) Demandeur: DéNY, F-80960 Saint-Blimont (FR)
(72) Inventeur: Bertaux, Gilles, 14600 Equemauville (FR); Mika, Freddy, 80100 Abbeville (FR)
(74) Mandataire: Dawidowicz, Armand

(57) **Abrégé**

L'invention concerne un dispositif de lecture de cartes ou de badges (5) du type comprenant une électronique de lecture agencée pour émettre une commande, par exemple à une serrure (2), en cas de concordance d'un code lu sur la carte ou sur le badge (5) et d'un code mémorisé dans l'électronique, le dispositif comprenant en outre des moyens d'alimentation électrique reliés à l'électronique de lecture par l'intermédiaire d'un interrupteur de réveil actionné par un signal de commande.

L'invention consiste en ce qu'il comprend un détecteur de proximité (6) commandant ledit interrupteur lors de la détection du corps du porteur de la carte ou du badge (5).

Application aux dispositifs de lecture de cartes ou de badges pour serrures

## Description

La présente invention concerne un dispositif de lecture de cartes ou de badges du type comprenant une électronique de lecture agencée pour émettre une commande, par exemple à une serrure, en cas de concordance d'un code lu sur la carte ou sur le badge et d'un code mémorisé dans l'électronique, le dispositif comprenant en outre des moyens d'alimentation électrique reliés à l'électronique de lecture par l'intermédiaire d'un interrupteur de réveil actionné par un signal de commande.

Les dispositifs de commande à lecture à distance, tels que les dispositifs à transpondeur, qui ne nécessitent pas d'énergie électrique pour l'émetteur, reçoivent un succès commercial croissant du fait de leur facilité de mise en oeuvre.

Ces dispositifs sans alimentation électrique de l'émetteur présentent cependant l'inconvénient que le lecteur doit être en permanence « éveillé ».

En effet, lorsque l'émetteur est alimenté électroniquement pour être actif et émettre un message, il est classique d'inclure dans le message émis un message d'éveil en tête du message à lire ou séparé de celui-ci, ce message d'éveil actionnant l'interrupteur.

Lorsque l'émetteur est à lecture par introduction dans le lecteur, il est aisé de constituer l'interrupteur sous forme électromécanique et de l'actionner lors de l'introduction de l'émetteur.

Ces possibilités n'existent pas pour un émetteur passif.

La présente invention vise en conséquence à pallier cet inconvénient grâce à un nouveau dispositif de lecture de construction simple, économique et fiable.

A cet effet, le dispositif de lecture selon l'invention est caractérisé en ce qu'il comprend un détecteur de proximité commandant ledit interrupteur lors de la détection de la carte ou du badge ou de la personne portant la carte ou le badge.

L'invention permet donc de maintenir le dispositif de lecture en sommeil et de ne le réveiller que juste avant l'amenée à proximité de la carte ou du badge à lire, lequel n'est pas modifié.

Selon une forme de réalisation préférée de l'invention, le détecteur de proximité est un détecteur infrarouge réglé pour émettre un signal de commande lors de la détection d'une élévation de température due à la proximité du corps du porteur de la carte ou du badge.

En variante, on peut prévoir que le détecteur de proximité est constitué par une barrière optique.

Selon une autre forme de réalisation, le détecteur de proximité est constitué par un émetteur-récepteur émettant un rayonnement, par exemple infrarouge, et détectant la réflexion de ce rayonnement par la carte ou le badge.
L'invention s'applique à tout type de carte ou de badge, mais de préférence aux cartes ou aux badges passifs tels que ceux utilisant un transpondeur, ledit dispositif de lecture étant alors agencé pour les lire à distance.

Mais elle s'applique aussi avantageusement aux cartes ou aux badges à lecture directe, par exemple à trous ou à pistes magnétiques, dans la mesure où elle permet la suppression de l'interrupteur mécanique qui est en particulier facile à violer.

L'invention sera bien comprise à la lecture de la description suivante d'un exemple de réalisation, en référence au dessin annexé dont la figure unique est une vue schématique d'un lecteur associé à une serrure et d'un badge associé.

Un lecteur 1 est logé dans le boîtier 2 d'une serrure actionnée par une poignée 3 telle qu'une serrure de porte d'hôtel. Le boîtier 2 comporte une fente 4 d'introduction d'un badge 5 en vue de sa lecture par le lecteur 1. Bien entendu, dans le cas d'un badge passif lu à distance, la fente 4 n'existe pas.

Le boîtier 2 contient également une batterie électrique reliée à une électronique de lecture par l'intermédiaire d'un interrupteur, cet ensemble formant le dispositif de lecture ou lecteur. L'interrupteur peut être constitué par une entrée d'un circuit ET dont l'autre entrée est reliée à la batterie, la sortie du circuit ET constituant l'alimentation d'un basculeur d'alimentation de l'électronique de lecture.

Conformément à une forme de réalisation de l'invention, le boîtier 2 est équipé d'un détecteur infrarouge 6 constituant un détecteur de proximité agencé pour détecter l'élévation de température résultant de la proximité d'un utilisateur portant le badge 5. La portée du détecteur infrarouge 6 est de préférence supérieure à celle de l'électronique de lecture de manière que ce détecteur 6 émette un signal avant que le badge 5 soit à la distance requise pour sa lecture.

Le détecteur infrarouge 6 est alimenté par la batterie et entraîne à cet effet une très faible consommation électrique. Le détecteur 6 est relié à l'interrupteur, par exemple à l'entrée correspondante du circuit ET, de manière à actionner cet interrupteur lors de l'émission d'un signal de détection.

Comme on l'a indiqué, d'autres types de détecteurs de proximité, tels qu'une barrière optique ou un émetteur-récepteur, peuvent être utilisés.

## Revendications

1. Dispositif de lecture de cartes ou de badges (5) du type comprenant une électronique de lecture agencée pour émettre une commande, par exemple à une serrure (2), en cas de concordance d'un code lu sur la carte ou sur le badge (5) et d'un code mémorisé dans l'électronique, le dispositif comprenant en outre des moyens d'alimentation électrique reliés à l'électronique de lecture par l'intermédiaire d'un interrupteur de réveil actionné par un signal de commande,
caractérisé en ce qu'il comprend un détecteur de proximité (6) commandant ledit interrupteur lors de la détection du corps du porteur de la carte ou du badge (5).

2. Dispositif de lecture selon la revendication 1,
caractérisé en ce que le détecteur de proximité est un détecteur infrarouge (6) réglé pour émettre un signal de commande lors de la détection d'une élévation de température due à la proximité du corps du porteur de la carte ou du badge (5).

3. Dispositif de lecture selon la revendication 1,
caractérisé en ce que le détecteur de proximité est constitué par une barrière optique.

4. Dispositif de lecture selon la revendication 1,
caractérisé en ce que le détecteur de proximité est constitué par un émetteur-récepteur émettant un rayonnement, par exemple infrarouge, et détectant la réflexion de ce rayonnement par la carte ou le badge.

5. Dispositif de lecture selon l'une des revendications 1 à 4,
caractérisé en ce qu'il est agencé pour la lecture à distance d'une carte ou d'un badge (5) passif.
